# EUROPÄISCHE PATENTSCHRIFT

(11) **EP 0 871 264 B1**
(45) Veröffentlichungstag und Bekanntmachung des Hinweises auf die Patenterteilung: **09.02.2000**
(21) Anmeldenummer: 97118610.1
(22) Anmeldetag: 27.10.1997
(51) Int. Cl.: H01R 33/06, H01R 33/08, H01R 33/945

(54) **Fassung für Zweistiftlampen**
Lamp base for two pin lamp
Socle de lampe pour lampe avec deux broches

(30) Priorität: 11.04.1997 DE 29706525 U
(43) Veröffentlichungstag der Anmeldung: 14.10.1998
(73) Patentinhaber: BENDER & WIRTH GMBH & CO., D-58566 Kierspe (DE)
(72) Erfinder: Papini, Oris, 58566 Kierspe (DE)
(74) Vertreter: Ludewig, Karlheinrich, Dipl.-Ing.

(56) Entgegenhaltungen:
- DE-U- 29 612 393
- US-A- 4 974 131
- US-A- 5 422 487

## Beschreibung

Die Erfindung betrifft eine Fassung für Zweistiftlampen der im Oberbegriff von Anspruch 1 genannten Art.

Derartige Lampen und Fassungen werden vielfach verwendet. Von Nachteil hat sich für bestimmte Verwendungszwecke herausgestellt, dass die Lampe unterschiedlich hoch in einer Fassung angeordnet ist. Wird eine solche Lampe beispielsweise in Vorführgeräten verwendet, die eine bestimmte Lichtoptik haben, so liegt der Glühteil der Lampe nicht genau an der gewünschten Stelle, vielmehr ist er je nach Einstecktiefe unter oder oberhalb der Mittellinie der Optik angeordnet, so dass gegebenenfalls Lichtverluste eintreten.

Aufgabe der Erfindung ist es, eine Fassung der eingangs genannten Art so zu gestalten, dass die Lampe immer gleichmäßig tief im Gehäuse angeordnet ist. Hierbei soll nach Möglichkeit die genaue Anordnung automatisch erfolgen. Trotzdem soll eine wohlfeile Herstellung möglich sein.

Diese Aufgabe wird erfindungsgemäß durch die Merkmale des kennzeichnenden Teils von Anspruch 1 gelöst. Diesen kommt im einzelnen folgende Bedeutung zu:

Die Vorrichtung, welche sicherstellt, daß die Lampenstifte bei eingesetzter Lampe gemäß dem Oberbegriff von Anspruch 1 federnd kontaktiert werden, und die im folgenden als "federnder Kontakt" angesprochen werden soll, ist derart ausgestaltet, daß der Stiftkopf von dem federnden Kontakt hintergriffen wird. Auf diese Weise ist es möglich, daß beim Einsetzen der Lampe, welches durch Drehung der Lampe in den Einführöffnungen erfolgt, der gesamte Lampensockel in die Fassung hineingezogen wird, bis die Sockelunterseite, auf welcher die Kontaktstifte angeordnet sind, an der Anlagefläche des Gehäuses anliegt. Auf diese Weise ist gewährleistet, daß die Lampe sicher an einer Referenzstelle anliegt und so vor axialer Auslenkung oder Verkippung geschützt ist. Dies hat zur Folge, daß der Glühteil der Lampe stets an einem im Verhältnis zur Fassung und damit zu dem fassungstragenden Gerät an wohldefinierter Stelle zu liegen kommt, was der Lösung der oben genannten Aufgabe entspricht.

Besonders vorteilhaft ist dabei, daß die Köpfe der Stifte als Angriffsfläche für das Hintergreifen und damit für den Zug der Lampe, in die Gehäusekammer hinein, genutzt werden können. Dies ermöglicht es, für die Lampenpositionierung und Sicherung eine Wirkung zu erzielen, die einer Lösung nach Art eines Bajonettverschlusses entspricht, wie sie z.B. in US 4 974 131 oder US 5 422 487 offenbart wird, ohne dabei jedoch auf besondere Vorrichtungen am Lampensockel, wie Vorsprünge oder korrespondierende Nuten, angewiesen zu sein, die bei den meisten handelsüblichen Lampen nicht vorgesehen sind und eine hochgenaue geometrische Abstimmung des Paares Nut/Vorsprung an Lampe und Fassung erforderlich machen.

Die in Anspruch 1 vorgeschlagene Lösung weist weiter wesentliche Vorteile gegenüber einer zweiten Offenbarung in US 5 422 487 auf. Darin wird vorgeschlagen, den federnden Kontakt so anzuordnen, daß auf die Vorderfläche der Stiftköpfe eine Kraft entgegen der Einführrichtung der Lampe in die Fassung ausgeübt wird. Hierdurch kommt nicht, wie in der Erfindung gemäß Anspruch 1, die Sockelfläche der Lampe, sondern die hintere, die Stifte radial überragende Rückseite der Stiftköpfe an einer Referenzfläche des Gehäuses zur Anlage. Die hierdurch gegenüber der vorliegenden Erfindung wesentlich verkleinerte Berührungsfläche kann keinen sicheren Halt, insbesondere gegen Verkippen, gewährleisten, wodurch die der hier offenbarten Erfindung zugrundeliegende Aufgabe unvollkommen gelöst würde.

Besonders vorteilhaft ist eine Ausführungsform, bei der der federnde Kontakt den Stiftkopf auch in der Endstellung der Lampe in der Fassung in Einführrichtung der Stifte ins Gehäuse federnd belastet. Auf diese Weise wird sichergestellt, daß die oben genannte, durch das erfindungsgemäße Hintergreifen erzielte Wirkung auch bei häufigem Lampenwechsel und dem damit eventuell verbundenen Abrieb erhalten bleibt.

Empfehlenswerterweise ist der federnde Kontakt plattenförmig ausgestaltet und liegt in der Endstellung der Lampe mit einer Schrägfläche an dem Kopf des Stiftes im Bereich zwischen Kopf und Stift an. Hierbei ist der Kontakt durch eine Druckfeder derart belastet, dass die Schrägfläche einen Zug auf den Stiftkopf ausübt, der den Kopf tiefer in die Kontaktkammer hineinzieht.

Empfehlenswerterweise ist die vom plattenförmigen Kontakt abgewinkelte Schrägfläche mit einer Anlaufschräge versehen, die bei Drehbewegung der Lampe in der bogenförmigen Einführungöffnung den Kopf des Stiftes gegen die Schrägfläche leitet. Günstigerweise ist die Schrägfläche einseitig an einem Längsrand des plattenförmigen Kontaktes vorgesehen. Bei einem besonderen Ausführungsbeispiel jedoch ist die Schrägfläche mit Anlaufschräge an beiden Längsseiten des Kontaktes vorgesehen. Hierbei sind in Draufsicht auf den Kontakt die Schrägfläche mit Anlaufschräge an einer Längsseite versetzt zu den Schrägen an der anderen Längsseite. Durch diese Maßnahme kann der Kontakt leichter montiert werden, da er unterschiedlich in die Kammer eingesetzt werden kann, ohne dass dieses für seine Wirkung Nachteile hätte.

Auf der Zeichnung ist der Erfindungsgegenstand in einem Ausführungsbeispiel dargestellt und zwar zeigen:
- Fig. 1: einen Lampenstift mit Kopf in einerGehäusekammer,
- Fig. 2: eine Draufsicht auf die Fassung,
- Fig. 3: einen Schnitt durch die Fassung nach Fig. 2 gemäss der Linie III - III,
- Fig. 4: eine Draufsicht auf den plattenförmigen Kontakt,
- Fig. 5: einen Schnitt durch den plattenförmigen Kontakt,
- Fig. 6: eine Seitenansicht des plattenförmigen Kontaktes.

Die Fassung besteht aus einem Isoliergehäuse 10, das als Zylinderabschnitt ausgebildet ist. Auf der Oberseite ist eine Anlagefläche 11 zu erkennen, die von einem herausgezogenen Rand 18 umgrenzt wird und zwar derart, dass ein Aufnahmeraum 19 entsteht, in dem die Lampe 28 bereichsweise eingreift und zwar soweit, bis der Sockel der Lampe auf der Anlagefläche 11 zu liegen kommt.

Im Inneren des Isoliergehäuses sind Kontaktkammern 14 vorgesehen. Diese enthalten auf einer Abstützfläche 15 eine Druckfeder 16, die gegen den Kontakt 17 sich abstützt und zwar derart, dass dieser bis zu den Einführungsöffnungen 12 sich erstreckt. Das Isoliergehäuse selber ist noch mit Befestigungsöffnungen 13 versehen, über die das Isoliergehäuse auf einem Träger festgelegt wird. Der Kontakt 17 ist plattenförmig ausgebildet. An zwei gegenüberliegenden Längsseiten 22 ist jeweils eine Schrägfläche 20 mit Anlaufschräge 21 vorgesehen.

Auf der Unterseite des Isoliergehäuses ist eine Verschlussplatte vorgesehen, die die Kontaktkammern 14 verschliesst und somit die im Inneren befindlichen Kontakte haltert. Die Stromversorgung zu der Lampe 28 erfolgt über die Kontakte 17, an denen jeweils eine Anschlußleitung 30 befestigt ist. Die Befestigung könnte über Schweißen, Löten, Crimpen erfolgen (vergl. Fig. 4 und 6).

Die Einführungsöffnungen 12 weisen je einen Einführbereich 26 auf und einen Drehbereich 37. Durch die Einführungsöffnungen werden die Stromanschlüsse der Zweistifthalogenlampe geschoben und zwar jeweils im Stift 24, der an seinem freien Ende einen zylinderartigen Kopf 25 aufweist.

Der Einführbereich 26 ist nun so groß gestaltet, dass der Kopf der Lampenstifte ohne weiteres in die Kontaktkammer geschoben werden kann. Der Drehbereich ist jedoch derart klein gestaltet, dass nur noch der Stift selber mit seinem Durchmesser Platz findet. Auf diese Weise wird sichergestellt, dass der Kopf den Drehbereich hintergreift und somit die Lampe nicht von dem Gehäue abfallen kann, da auf jeden Fall der Lampenkopf den Drehbereich 27 hintergreift.

Aus Fig. 1 ist zu erkennen, dass der Stiftkopf in der Kammer angeordnet ist, während der Stift selber sich also im Drehbereich 27 befindet. Der Kopf berührt einen Kontakt 17 und zwar eine Schrägfläche 20 des Kontaktteiles an der Seite, an der der Stift 24 am Kopf 25 vorgesehen ist, während mit dem eigentlichen Plattenteil des Kontaktes das freie Ende des Kopfes berührbar ist. Diese Stellung wird erreicht, dadurch, dass die Lampe und somit die beiden Stifte 24 mit Köpfe 25 in den Einführöffnungen 12 gedreht wird. Die beiden Köpfe 25 der Stifte stoßen hierbei zunächst gegen eine Anlaufschräge 21 und schliesslich in der Endstellung gegen die Schrägfläche 20. Diese übt dann über die Druckfeder 16 einen solchen Druck auf den Kopf der Zweistiftlampe aus, dass dieser tiefer in die Kammer 14 bewegt wird und die Lampe 28, die teilweise mit ihrer Fläche 31 strichpunktiert dargestellt ist, auf die Anlagefläche 11 gezogen wird. Diese Anlagefläche bildet eine Referenzfläche bezüglich des Lichtkegels, den die Lampe später ausstrahlt, so dass die genaue Höhe des Isoliergehäuses bezüglich einer Optik oder eines anderen Teiles, wo dieses von Bedeutung ist, eingestellt werden kann. Es sei hier noch kurz erwähnt, dass am Außenrand Halbrundungen 29 vorgesehen sind. Diese dienen dazu, das Isoliergehäuse an einem Träger genau zu fixieren.

Wie bereits erwähnt, ist die dargestellte Ausführungsform nur eine beispielhafte Verwirklichung der Erfindung. Diese ist nicht darauf beschränkt. Vielmehr sind noch mancherlei Abänderungen und Anwendungen möglich. Der Kopf braucht nicht zylinderförmig sein. Er könnte auch pilzförmig gestaltet werden. Wichtig ist nur, dass ein Bereich entsteht, an dem der Kontakt der Druckfeder angreifen kann. Weiter sei noch vorgetragen, dass die Kontaktierung bzw. Stromversorgung über die Druckfeder erfolgen könnte, die beispielsweise an einer elektrischen Zuleitung angeschlossen wäre. Weiterhin wäre es auch möglich, statt Kontakt und Druckfeder zu verwenden, eine Art Blattfeder zu nehmen und die mit ihrem einen Ende fest in der Kammer zu befestigen, wobei dann das andere Ende bzw. die Längsseiten und die Schrägfläche vorhanden wäre. Es müsste hier nur sichergestellt werden, dass die Blattfeder eine solche Kraft hat, dass diese die Lampe auf die Anlagefläche zieht.

## Patentansprüche

1. Fassung für Zweistiftlampen mit einem Gehäuse (10), das in Kammern (14) Kontakte (17) für die Lampenstifte (24) trägt und mit Einführöffnungen (12) für die Lampenstifte (24), die bei eingesetzter Lampe (28) federnd kontaktiert werden,
hierbei tragen die Stiftenden (24) Köpfe (25),welche die Stifte radial überragen und die in die Kammern (14) des Gehäuses (10) hineinragen,
die Einführöffnungen (12) erstrecken sich bogenförmig auf dem Gehäuse (10), wobei die Breite eines ersten Bereiches (26) der Einführöffnungen (12) größer ist als die Breite des Stiftkopfes (25), während ein weiterer Bereich (27) in seiner Breite kleiner ist als der Stiftkopf (25), jedoch größer als die Breite des Stiftes (24) selber,
**dadurch gekennzeichnet, daß**
der federnde Kontakt (17) den Stiftkopf (25) hintergreift, wodurch bei Drehung der Lampe (28) in den Einführöffnungen (12) die die Stifte (24) tragende Lampenfläche (31) gegen eine Anlagefläche (11) des Gehäuses (10) gezogen wird.

2. Fassung nach Anspruch 1, dadurch gekennzeichnet, daß der federnde Kontakt (17) den Stiftkopf (25) in der Endstellung der Lampe (28) in der Fassung in Einführrichtung der Stifte (24) ins Gehäuse (10) federnd belastet.

3. Fassung nach Anspruch 1 oder 2, dadurch gekennzeichnet, daß in der Endstellung der Lampe (28) in der Fassung der Kontakt (17), der plattenförmig ausgestaltet ist, mit einer Schrägfläche (20) an den Kopf (25) im Bereich zwischen Kopf (25) und Stift (24) anliegt, hierbei ist der Kontakt (17) durch eine Druckfeder (16) derart belastet, dass die Schrägfläche (20) einen Zug auf den Stiftkopf (25) ausübt, um den Stiftkopf (25) in die Kontaktkammer (14) zu ziehen.

4. Fassung nach Anspruch 3, dadurch gekennzeichnet, daß die vom plattenförmigen Kontakt (17) abgewinkelte Schrägfläche (20), die einseitig an einer Längsseite (22) des plattenförmigen Kontaktes (17) vorgesehen ist, mit einer Anlaufschräge (21) versehen ist, die bei einer Drehungsbewegung der Lampe (28) in den bogenförmigen Einführöffnungen (12) den Kopf (25) des Stiftes (24) gegen die Schrägfläche (20) führt.

5. Fassung nach Anspruch 3 oder 4, dadurch gekennzeichnet, daß eine Schrägfläche (20) mit Anlaufschräge (21) an beiden Längsseiten (22) des Kontaktes (17) vorgesehen ist, hierbei sind in Draufsicht auf den Kontakt (17) die Schrägfläche (20) mit Anlaufschräge (21) an einer Längsseite versetzt zu der Schrägfläche (20) und der Anlaufschräge (21) der anderen Längsseite vorgesehen.

## Claims

1. Holder for two-pin lamps with a housing (10) which carries contacts (17) for the lamp pins (24) in chambers (14) and with insertion openings (12) for the lamp pins (24) which are contacted in resilient manner when the lamp (28) is inserted,
in this case the pin ends (24) carry heads (25) which project radially over the pins and which project into the chambers (14) of the housing (10),
the insertion openings (12) extend in arc-shaped manner on the housing (10), the width of a first region (26) of the insertion openings (12) being greater than the width of the pin head (25) whereas the width of a further region (27) is less than the pin head (25) but greater than the width of the pin (24) itself,
characterized in that
the resilient contact (17) engages the pin head (25), by which means the lamp surface (31) bearing the pins (24) is pulled against a seating surface (11) of the housing (10) when the lamp (28) is rotated into the insertion openings (12).

2. Holder according to Claim 1, characterized in that the resilient contact (17) loads the pin head (25) in resilient manner in the end position of the lamp (28) in the holder in the insertion direction of the pins (24) in the housing (10).

3. Holder according to Claim 1 or 2, characterized in that in the end position of the lamp (28) in the holder the contact (17), which is plate-shaped in form, rests with an inclined surface (20) against the head (25) in the region between head (25) and pin (24), in this case the contact (17) is loaded by a compression spring (16) in such a way that the inclined surface (20) exerts a tensile force on the pin head (25) in order to pull the pin head (25) into the contact chamber (14).

4. Holder according to Claim 3, characterized in that the inclined surface (20) angled with respect to the plate-shaped contact (17), which surface is provided on one side on a longitudinal side (22) of the plate-shaped contact (17), is provided with a lead-in inclination (21) which guides the head (25) of the pin (24) against the inclined surface (20) on the occasion of a rotary movement of the lamp (28) in the arc-shaped insertion openings (12).

5. Holder according to Claim 3 or 4, characterized in that an inclined surface (20) with lead-in inclination (21) is provided on both longitudinal sides (22) of the contact (17), in this case when the contact (17) is viewed from the top the inclined surface (20) with lead-in inclination (21) is provided on one longitudinal side offset to the inclined surface (20) and the lead-in inclination (21) of the other longitudinal side.

## Revendications

1. Socle pour lampes à deux broches, avec un boîtier (10), portant dans des chambres (14) des contacts (17) destinés aux broches de lampes (24) et avec des ouvertures d'entrée (12) pour les broches de lampes (24), qui sont mises en contact élastique lorsque la lampe (28) est montée,
les extrémités des broches (24) portant des têtes (25) qui dépassent radialement et pénètrent dans les chambres (14) du boîtier (10),
dans lequel les ouvertures d'entrée (12) s'étendent en forme d'arc sur le boîtier (10), la largeur d'une première zone (26) des ouvertures d'entrée (12) étant supérieure à la largeur de la tête de broche (25), tandis qu'une zone (27) supplémentaire est d'une largeur inférieure à la tête de broche (25), cependant supérieure à la largeur de la broche (24) elle-même,
caractérisé en ce que
le contact élastique (17) retient par l'arrière la tête de broche (25), de telle façon que, lors de la rotation de la lampe (28) dans les ouvertures d'entrée (12), la surface de lampe (31) portant les broches (24) soit tirée contre une surface d'appui (11) du boîtier (10).

2. Socle selon la revendication 1, caractérisé en ce que le contact élastique (17) sollicite élastiquement la tête de broche (25) vers la position finale de la lampe (28), dans le socle, dans la direction d'introduction des broches (24) dans le boîtier (10).

3. Socle selon la revendication 1 ou 2, caractérisé en ce que. dans la position finale de la lampe (28) dans le socle, le contact (17), qui est réalisé en forme de plaque, appuie par une face oblique (20) sur la tête (25) dans la zone se trouvant entre la tête (25) et la broche (24), le contact (17) étant sollicité ici par un ressort de compression (16), de manière que la face oblique (20) exerce une traction sur la tête de broche (25), afin de tirer la tête de broche (25) dans la chambre de contact (14).

4. Socle selon la revendication 3, caractérisé en ce que la face oblique (20) coudée par rapport au contact (17) en forme de plaque, face qui est prévue d'un côté sur une face longitudinale (22) du contact (17) en forme de plaque, est dotée d'une rampe (21) qui, lors d'un déplacement de rotation de la lampe (28) dans les ouvertures d'introduction (12) en forme d'arc, guide la tête (25) de la broche (24) contre la surface oblique (20).

5. Socle selon la revendication 3 ou 4, caractérisé en ce qu'une surface oblique (20) dotée de la rampe (21) est prévue sur les deux faces longitudinales (22) du contact (17), en observant en vue de dessus le contact (17), la face oblique (20) avec la rampe (20) étant décalée sur une face longitudinale par rapport à la surface oblique (20) tandis que la rampe (21) est prévue sur l'autre face longitudinale.
